# EUROPÄISCHE PATENTSCHRIFT

(11) **EP 0 711 631 B1**
(45) Veröffentlichungstag und Bekanntmachung des Hinweises auf die Patenterteilung: **08.03.2000**
(21) Anmeldenummer: 94117909.5
(22) Anmeldetag: 12.11.1994
(51) Int. Cl.: B24B 53/007

(54) **Verfahren zum Schleifen von rotierenden Gummiwalzen und Mittel zur Durchführung des Verfahrens**
Method for grinding rotating rubber rollers and means for executing such a method
Procédé pour meuler des rouleaux rotatifs en caoutchouc et moyens pour exécuter ce procédé

(43) Veröffentlichungstag der Anmeldung: 15.05.1996
(73) Patentinhaber: FELIX BÖTTCHER GmbH & Co., D-50933 Köln (DE)
(72) Erfinder: Erlenkötter, Dipl. Ing. Jürgen, D-58256 Ennepetal (DE)
(74) Vertreter: Werner, Hans-Karsten, Dr.Dipl.-Chem.

(56) Entgegenhaltungen:
- EP-A- 0 584 578
- DE-A- 2 422 739
- VDI - ZEITSCHRIFT, Bd. 135,Nr. 7, Juli 1993 DÜSSELDORF, Seiten 50,53-57, WOBKER 'Spanbildung beim Schleifen von Elastomeren'

## Beschreibung

Gegenstand der vorliegenden Erfindung ist ein Verfahren zum Schleifen von rotierenden Gummiwalzen mittels einer Schleifscheibe sowie ein Hilfsmittel zur Durchführung des Verfahrens.

Rotierende Gummiwalzen werden seit langem mit rotierenden Schleifscheiben bearbeitet, um eine gleichmäßige Oberfläche zu erhalten, die einen ausreichenden Rauhwert aufweist. Beim Schleifen mit handelsüblichen Grundscheiben, beispielsweise der Körnung 60, 80 und 100, setzt sich der Schleifstein bei der Bearbeitung mit dem abgetragenen Material der zu schleifenden Gummiwalze zu. Es geht dabei der Griff - auch Schnitt genannt - des Schleifsteines verloren. Dies führt bei weiterer Bearbeitung zum Schmieren auf der Oberfläche. Die Folge davon sind unterschiedlichste Oberflächenstrukturen innerhalb einer Gummiwalze sowie Geometrieabweichungen durch ungleichmäßigem Materialabtrag.

In der Vergangenheit wurde daher die Schleifscheibe während des Schleifschnittes manuell mit einem sogenannten Putzgummi abgezogen. Zeitpunktdauer des Reinigungsvorganges oblagen den Maschinenbediener. Da die Schleifscheibe nicht permanent gereinigt wurde, variierten Oberflächenstruktur und Rauhwerte in größerem Maße. Aufgrund der erhöhten Anforderungen der Kunden, mußten daher diese Walzen nachpoliert werden.

Die DE-A-24 22 739 beschreibt eine Vorrichtung zum Reinigen des Schleifbelages an Schleifmaschinen für Gummi und Kunststoff, bei der eine oder mehrere rotierende, an den Belag der Schleifwalze anlegbare Rollen vorhanden sind, deren Oberfläche mit einem elastischen Belag versehen ist. Dieser Belag soll etwa gleich hart sein, wie die zu schleifende Gummi- oder Kunststoffschicht. Vorzugsweise soll sie um einige Härtegrade weicher sein, da in diesem Fall die durch den Andruck hervorgerufenen lokalen Verformungen ein besseres Ablösen der Schleifstaubschichten vom elastischen Belag gewährleisten.

Die Erfindung hat sich die Aufgabe gestellt das Verfahren zum Schleifen von rotierenden Gummiwalzen mittels Schleifscheibe so zu verbessern, daß gleichmäßige Oberflächengüten und gleichmäßige Rauhwerte erzielt werden und dabei die Geometrieabweichungen so gering wie möglich sind. Dabei soll nach Möglichkeit der Aufwand für das Polieren so gering wie möglich gehalten werden.

Es wurde jetzt gefunden, daß diese Aufgabe in überraschend einfacher und hervorragender Weise gelöst werden kann, indem zumindest während des letzten Schleifschnittes an die Schleifscheibe eine weitere angetriebene, rotierende Gummiwalze herangeführt wird, die aus einem härteren Gummi besteht als die zu schleifende Gummiwalze und wobei die weitere rotierende Gummiwalze mit einer Umdrehungszahl rotiert, die einen ständigen Abrieb dieser Gummiwalze auf die Schleifscheibe gewährleistet. Dies führt einerseits zum Herauslösen der abgeriebenen Gummipartikel der zu schleifenden Gummiwalzen und andererseits gleichzeitig ein Zusetzen der Schleifscheibe mit dem härteren Gummi. Dies führt überraschenderweise zu einem sehr viel gleichmäßigeren Abtrag und einer deutlich verfeinerten Oberflächenstruktur der zu schleifenden Gummiwalze, so daß sogar auf den Schritt des Polierens ganz verzichtet werden kann. Je nach eingesetztem Gummi der zu schleifenden Gummiwalze werden erfindungsgemäß Rauhwerte (Rz) zwischen 1 und 12 µm erreicht. Dabei variieren die Rz-Werte im Normalfall innerhalb eines Walzenbezuges nicht mehr als 1 bis 2 µm.

Durch das erfindungsgemäße Verfahren verfeinert sich auch die Struktur der Schleifscheibe. Das heißt, aus einer Schleifscheibe der Körnung 100 wird in der Praxis eine Körnung 200. Durch diese Verfeinerung der Struktur der Schleifscheibe werden auch die erstaunlich guten, niedrigen Rauhwerte erzielt und die Nachbearbeitung durch ein Polierarbeitsgang überflüssig.

Als Material für den Gummibezug der weiteren rotierenden Gummiwalze haben sich Härten im Bereich von 50 bis 80 Shore A bewährt. Es wird ein Material verwendet, welches eine Dichte von 1,1 bis 1,4 g/cm³ aufweist und eine Elastizität von 20 bis 40 %.

Dieses Material wird auf einen vorzugsweise leicht konischen Kern aufgetragen, der als Achse rotierend angetrieben werden kann.

Der Antrieb dieser zusätzlichen, weiteren rotierenden Gummiwalze kann im Spalt gegenläufig oder gleichlaufend sein. Sofern Schleifstein und Gummi im Spalt gegenläufig sind, ist der Abtrag höher. Sofern Gummi und Schleifscheibe im Spalt gleichlaufend sind, erhält man feinere Oberflächen. Da bei Anwendung der weiteren rotierenden Gummiwalze der Schnitt geringer wird, ist es durchaus möglich, zunächst in üblicher Weise zu schleifen und erst gegen Ende die weitere rotierende Gummiwalze an die Schleifscheibe heranzuführen. Der Druck der Heranführung sollte nicht zu hoch und nicht zu niedrig sein. Bei zu niedrigem Anstelldruck wird zu wenig von dem Gummimaterial abgetragen, so daß sich der gewünschte Effekt nicht einstellt. Bei zu hohem Anstelldruck ist der Verschleiß der zusätzlich rotierenden Gummiwalze unnötig hoch, ohne die Ergebnisse zu verbessern. In der Praxis wird man daher durch einfache Versuche den optimalen Anstelldruck ermitteln.

Die Größe der weiteren rotierenden Gummiwalze hängt von der Größe der Zusatzbreite der Schleifscheibe ab. Vorzugsweise wird eine Größe gewählt, die nahezu der Breite der Schleifscheibe entspricht, da dann einerseits die gesamte schleifende Fläche der Schleifscheibe in Kontakt gebracht werden kann, andererseits kein Überstand verbleibt, der zu unnötigem Materialverbauch und gegebenenfalls sogar zu Störungen führen kann. Da Schleifscheiben häufig eine Dicke von 10 cm aufweisen, wird die weitere rotierende Gummiwalze mit einer Breite von 10,3 cm gewählt. Die Achse einer typischen weiteren rotierenden Gummiwalze liegt zwischen 4 und 6 cm Durchmesser. Der ursprüngliche Umfang der für Verschleiß vorgesehenen Gummibeschichtung liegt zwischen 10 und 15 cm. Besonders bewährt hat sich, wenn die Achse und die Gummibeschichtung leicht konisch ausgestaltet sind. In der anliegenden Figur 1 ist eine bevorzugte Ausführungsform dargestellt, die sich in der Praxis hervorragend bewährt hat.

## Patentansprüche

1. Verfahren zum Schleifen von rotierenden Gummiwalzen mittels einer Schleifscheibe, dadurch gekennzeichnet, daß zumindest während des letzten Schleifschnittes an die Schleifscheibe eine weitere angetriebene, rotierende Gummiwalze herangeführt wird, die aus einem härteren Gummi besteht als die zu schleifende Gummiwalze und wobei die weitere rotierende Gummiwalze mit einer Umdrehungszahl rotiert, die einen ständigen Abrieb dieser Gummiwalze auf die Schleifscheibe gewährleistet.

2. Verfahren gemäß Anspruch 1, dadurch gekennzeichnet, daß die weitere rotierende Gummiwalze eine Härte von 50 bis 80 Shore A aufweist.

3. Verfahren gemäß Anspruch 1 oder 2, dadurch gekennzeichnet, daß die Dichte der weiteren rotierenden Gummiwalze 1,1 bis 1,4 g/cm³ und die Elastizität 20 bis 40% beträgt.

4. Verfahren gemäß einem der Ansprüche 1 bis 3, dadurch gekennzeichnet, daß sowohl die zu schleifende rotierende Gummiwalze als auch die weitere rotierende Gummiwalze im Spalt gleichlaufend rotiert wie die Schleifscheibe.

5. Gummiwalze zur Durchführung des Verfahren gemäß Ansprüchen 1 bis 4, bei dem rotierende Gummiwalzen mittels einer Schleifscheibe geschliffen werden, bestehend aus einer einspannbaren und antreibbaren Metallachse und einem härteren Gummibezug als die zu schleifende Gummiwalze, wobei diese Gummiwalze, mit einer Umdrehungszahl rotierbar ist, die einen ständigen Abrieb dieser Gummiwalze auf die Schleifscheibe gewährleistet, eine Härte von 50 bis 80 Shore A aufweist und die Dichte 1,1 bis 1,4 g/cm³ und die Elastizität 20 bis 40% beträgt.

6. Gummiwalze gemäß Anspruch 5 gekennzeichnet durch einen leicht konischen Kern und einen leicht konisch erweiterten Gummiüberzug.

## Claims

1. A process for grinding rotating rubber rolls by means of a grinding wheel, characterized in that a further driven rotating rubber roll is led up to the grinding wheel at least during the last grinding cut, said further roll consisting of a rubber which is harder than that of the rubber roll to be ground, wherein said further rotating rubber roll rotates with a revolutions per minute which ensures a permanent abrasion of this rubber roll onto the grinding wheel.

2. The process according to claim 1, characterized in that said further rotating rubber roll has a hardness of from 50 to 80 Shore A.

3. The process according to claim 1 or 2, characterized in that the density of said further rotating rubber roll is from 1.1 to 1.4 g/cm³, and its elasticity is from 20 to 40%.

4. The process according to any of claims 1 to 3, characterized in that both said rotating rubber roll to be ground and said further rotating rubber roll rotate in the same direction as the grinding wheel in the gap.

5. A rubber roll for carrying out the process according to claims 1 to 4, in which rotating rubber rolls are ground by means of a grinding wheel, consisting of a metal axis capable of being clamped and driven, and a coating of a harder rubber than that of the rubber roll to be ground, wherein said rubber roll can be rotated with a revolutions per minute which ensures a permanent abrasion of this rubber roll onto the grinding wheel, has a hardness of from 50 to 80 Shore A, and its density is from 1.1 to 1.4 g/cm³, and its elasticity is from 20 to 40%.

6. The rubber roll according to claim 5, characterized by a slightly conical core and a slightly conically enlarged rubber coating.

## Revendications

1. Procédé de meulage de rouleaux en caoutchouc rotatifs au moyen d'une meule, caractérisé en ce que, au moins pendant la dernière opération de coupe par meulage, sur la meule est appliqué un autre rouleau de caoutchouc rotatif, entraîné, qui est constitué d'un caoutchouc plus dur que le rouleau en caoutchouc à meuler, et l'autre rouleau en caoutchouc rotatif tourne à une vitesse de rotation qui assure un enlèvement de matière par abrasion, permanent, par ce rouleau en caoutchouc, sur la meule.

2. Procédé selon la revendication 1, caractérisé en ce que l'autre rouleau en caoutchouc rotatif a une dureté de 50 à 80 Shore A.

3. Procédé selon la revendication 1 ou 2, caractérisé en ce que la masse volumique de l'autre rouleau en caoutchouc rotatif est de 1,1 à 1,4 g/cm³ et l'élasticité est de 20 à 40 %.

4. Procédé selon l'une des revendications 1 à 3, caractérisé en ce que, tant le rouleau en caoutchouc rotatif à meuler, qu'également l'autre rouleau en caoutchouc rotatif tournent, dans l'emprise, en sens identique à celui de la meule.

5. Rouleau en caoutchouc pour la mise en oeuvre du procédé selon les revendications 1 à 4, dans lequel des rouleaux en caoutchouc rotatif sont meulés au moyen d'une meule, constituée d'un axe métallique pouvant être monté par serrage et pouvant être entraîné et d'un revêtement en caoutchouc plus dur que le rouleau en caoutchouc à meuler, ce rouleau en caoutchouc étant susceptible de tourner à une vitesse de rotation assurant une abrasion permanente par ce rouleau en caoutchouc sur le disque de meulage, en présentant une dureté de 50 à 80 Shore A, et la masse volumique étant de 1,1 à 1,4 g/cm³ et l'élasticité étant de 20 à 40 %.

6. Rouleau en caoutchouc selon la revendication 5, caractérisé par un noyau à forme légèrement conique et un revêtement en caoutchouc allant en s'élargissant de façon légèrement conique.
